# FASCICULE DE BREVET EUROPEEN

(11) **EP 4 361 352 B1**
(45) Date de publication et mention de la délivrance du brevet: **13.08.2025**
(21) Numéro de dépôt: 23205294.4
(22) Date de dépôt: 23.10.2023
(51) Int. Cl.: E02F 3/34, E02F 9/20, E02F 9/26, E02F 3/38

(54) **MACHINE DE MANUTENTION AUTONOME**
AUTONOME HANDHABUNGSMASCHINE
AUTONOMOUS HANDLING MACHINE

(30) Priorité: 24.10.2022 FR 2211031
(43) Date de publication de la demande: 01.05.2024
(73) Titulaire: Manurob, 35690 Acigne (FR)
(72) Inventeur: GERMANAUD, Pierre, 35690 ACIGNE (FR)
(74) Mandataire: Loyer & Abello

(56) Documents cités:
- FR-A1- 2 285 498
- SE-A1- 2 051 115
- US-A1- 2008 208 395
- US-A1- 2022 282 451
- US-B2- 11 142 885
- US-S- D 808 441
- US-S- D 936 707

## Description

### Domaine technique

L'invention se rapporte au domaine des machines de manutention comportant un flèche montée pivotante et un outil, tel qu'un godet par exemple, qui est monté articulé sur la flèche.

L'invention se rapporte notamment à une machine de manutention du type précité qui est autonome, c'est-à-dire est capable de se déplacer et de procéder à des opérations de manutention de manière automatisée, sans intervention d'un conducteur.

### Arrière-plan technologique

Dans l'état de la technique, il existe des véhicules et machines autonomes qui sont capables de se déplacer et/ou de réaliser des opérations industrielles ou agricoles de manière automatisée. Ces véhicules comportent des capteurs de détection spatiale, tels que des caméras, des caméras temps de vol, des LIDARS, des radars ou des capteurs ultrasons, par exemple. Ces capteurs de détection spatiale génèrent des signaux qui comportent des informations représentatives de la position des objets situés dans l'environnement du véhicule et qui sont traités par une unité de commande afin de commander les mouvements du véhicule en conséquence.

Il existe par ailleurs des machines de manutention comportant une flèche montée pivotante et un outil, tel qu'un godet par exemple, qui est monté articulé sur la flèche. Une telle machine est par exemple connue du document US 2008/208395 A1. Ces machines sont le plus souvent utilisées dans des environnements présentant une concentration importante en particules, poussières et débris en suspension dans l'air. En outre, compte-tenu de leurs mouvements, la flèche et son outil constituent des obstacles à la perception des objets situés dans l'environnement de la machine, et notamment de la matière devant être manipulée par l'outil.

### Résumé

Une idée à la base de l'invention consiste à proposer une machine de manutention autonome comportant une flèche montée pivotante et destinée à recevoir un outil et au moins un capteur de détection spatiale dans laquelle ledit capteur de détection spatiale est positionné dans une position :
- lui garantissant un champ de perception satisfaisant qui n'est que peu impacté par les obstacles que constituent le bras de levage et l'outil ; et
- limitant les risques qu'il ne soit recouvert d'un dépôt de particules ou débris.

Une autre idée à la base de l'invention consiste à proposer une machine de manutention du type précité qui soit compacte.

Selon un premier aspect, l'invention propose une machine de manutention autonome comportant :
- un châssis ; et
- une flèche qui est destinée à recevoir un outil et qui est montée articulée sur le châssis entre une position extrême abaissée et une position extrême relevée, la flèche comprenant deux bras de levage s'étendant de part et d'autre d'un plan longitudinal de la machine,
- dans laquelle le châssis comporte une portion saillante qui fait saillie vers le haut entre les deux bras de levage, ladite portion saillante faisant saillie au-delà des deux bras de levage lorsque la flèche est dans la position extrême abaissée; et dans laquelle la machine comporte un capteur de détection spatiale qui est fixé à un sommet de la portion saillante.

Ainsi, le positionnement du capteur de position spatiale sur la portion saillante précitée permet, d'une part, de limiter l'exposition dudit capteur de détection spatiale aux poussières résultant notamment de la matière qui est manutentionnée par l'outil et, d'autre part, d'offrir un excellent champ de perception, notamment sur la matière à charger. En particulier, le capteur de détection spatiale surmonte le châssis ainsi que la flèche et son outil, notamment lorsque la flèche est dans la position extrême abaissée. De plus, compte-tenu de la disposition de la portion saillante entre les bras de levage, la position du capteur de détection spatiale est centrale.

Selon un mode de réalisation, cet agencement est particulièrement avantageux en ce que compte-tenu de la disposition de la portion saillante, elle est apte à reprendre les efforts transversaux s'exerçant sur la flèche, ce qui permet de limiter les risques que la flèche ne se déforme de manière irréversible.

Selon des modes de réalisation, une telle machine de manutention peut présenter une ou plusieurs des caractéristiques suivantes.

Selon un mode de réalisation, la machine est dépourvue de cabine destinée à recevoir un conducteur, ce qui permet de rendre la machine particulièrement compacte.

Selon un mode de réalisation, la flèche présente une position de transport dans laquelle elle se situe lors du déplacement de la machine, ladite position de transport étant située entre la position extrême abaissée et la position extrême relevée, la portion saillante faisant également saillie vers le haut au-delà des deux bras de levage lorsque la flèche est dans la position de transport. Ceci permet d'offrir au capteur de détection spatiale un champ de perception qui n'est pas ou peu entravé par la flèche et son outil lors du déplacement de la machine.

Selon un mode de réalisation, le capteur de détection spatiale est choisi parmi les caméras, par exemple stéréoscopiques, les caméras temps de vol, les LIDARS, les radars et les capteurs à ultrasons.

Selon un mode de réalisation, la flèche est montée articulée sur le châssis au moyen d'un dispositif d'articulation comportant une bielle avant et une bielle arrière, la bielle arrière étant montée pivotante sur le châssis autour d'un premier axe et sur la flèche autour d'un deuxième axe, la bielle avant étant montée pivotante sur la flèche autour d'un troisième axe et sur le châssis autour d'un quatrième axe, le premier axe, le deuxième axe, le troisième axe et le quatrièmes axe étant parallèles les uns aux autres et orthogonaux au plan longitudinal de la machine. De tels moyens d'articulation sont notamment avantageux en ce qu'ils permettent d'obtenir une cinématique empêchant, ou pour le moins limitant, le déplacement longitudinal du centre de gravité de la machine lors du pivotement de la flèche. Les risques de basculement de la machine s'en trouvent ainsi limités.

Selon un mode de réalisation, la bielle avant est positionnée entre les deux bras de levage et le quatrième axe est positionné sur la portion saillante du châssis. Ceci contribue notamment à la compacité de la machine.

Selon un mode de réalisation, la machine comporte un cadre porte-outil qui est destiné à recevoir l'outil et qui est monté pivotant sur une extrémité avant de la flèche.

Selon un mode de réalisation, les premier, deuxième, troisième et quatrième axes sont positionnés de sorte que, lors d'un mouvement de la flèche entre la position extrême abaissée et la position extrême relevée, un axe d'articulation du cadre porte-outil sur la flèche se déplace horizontalement sur une distance h et verticalement sur une distance v avec h inférieure à 15% de v, de préférence inférieure à 10% de v, par exemple de l'ordre de 7% de v. Ceci permet de limiter nettement les risques de basculement de la machine puisque le centre de gravité de la machine se déplace peu selon la direction longitudinale de la machine lors des mouvements de la flèche.

Selon un mode de réalisation, la machine comporte un vérin de levage qui comporte une première extrémité montée pivotante sur la flèche et une deuxième extrémité montée pivotante sur le châssis.

Selon un mode de réalisation, le vérin de levage est placé dans le plan longitudinal et localisé dans un espace situé entre la bielle avant et la bielle arrière.

Selon un mode de réalisation, la portion saillante comporte deux montants, de préférence parallèles l'un à l'autre, et disposés entre les deux bras de levage respectivement de part et d'autre du plan longitudinal de la machine, la bielle avant étant montée pivotante autour du quatrième axe entre lesdits montants.

Selon un mode de réalisation, le châssis comporte deux longerons qui s'étendent longitudinalement de part et d'autre du plan longitudinal, entre les deux bras de levage, les longerons étant reliés l'un à l'autre par des traverses, les deux montants de la portion saillante étant respectivement formés dans l'un et l'autre des deux longerons.

Selon un mode de réalisation, la bielle avant comporte une portion coudée qui présente une concavité orientée vers le haut de sorte qu'une portion avant de la bielle avant, située à l'avant de ladite portion coudée se situe entre les deux montants de la portion saillante lorsque la flèche est dans la position extrême abaissée. Ceci contribue à la compacité et à l'esthétisme de la machine. Cette portion coudée permet également de dégager un espace supplémentaire au sommet de la portion saillante pour pouvoir y positionner le capteur de détection spatiale.

Selon un mode de réalisation, la machine comporte deux patins antifrictions qui sont respectivement fixés sur une face latérale de l'un et l'autre des montants de sorte à être positionnés entre ledit montant et l'un des bras de levage lorsque la flèche est dans la position extrême abaissée. Ainsi, les patins antifrictions permettent de limiter les frottements susceptibles de se produire entre la flèche et la portion saillante du châssis, en cas de flexion transversale de la flèche.

Selon un mode de réalisation, la machine comporte en outre une carrosserie fixée sur le châssis, ladite carrosserie présentant un renfoncement central dans lequel la flèche se loge dans la position extrême abaissée.

Selon un mode de réalisation, la machine comporte une première antenne de géolocalisation fixée au sommet de la portion saillante et une deuxième antenne de géolocalisation disposée à distance selon la direction longitudinale du véhicule de la première antenne de géolocalisation. Ceci permet d'estimer, en plus de la position de la machine, son cap et son tangage.

Selon un mode de réalisation, la deuxième antenne de géolocalisation est fixée au sommet d'une partie arrière de la carrosserie, derrière une extrémité arrière de la flèche.

Selon un mode de réalisation, la machine comporte un essieu avant et un essieu arrière, qui sont chacun montés sur le châssis selon un axe transversal et sont chacun équipés de deux roues, la machine comportant en outre un moteur électrique qui est accouplé à au moins l'un des essieux avant et arrière par l'intermédiaire d'un dispositif de transmission.

Selon un mode de réalisation, la machine comporte un dispositif de stockage de l'énergie électrique comprenant une ou plusieurs batteries et connecté au moteur électrique, ledit dispositif de stockage de l'énergie électrique étant disposé dans un espace de logement de la carrosserie, positionné derrière l'essieu arrière. Ceci permet de former un contrepoids destiné à compenser la charge portée par l'outil.

Selon un mode de réalisation, la carrosserie présente une hauteur qui décroit de l'avant vers l'arrière. Un tel agencement permet de libérer de l'espace à l'avant, ce qui contribue à améliorer le champ de perception vers l'avant du capteur de détection spatiale.

Selon un mode de réalisation, la machine comporte :
- un cadre porte-outil qui est destiné à recevoir l'outil et qui est monté pivotant sur une extrémité avant de la flèche,
- un vérin de bennage qui est monté pivotant, d'une part, sur un balancier et, d'autre part, sur la flèche ; et
- une bielle de bennage montée pivotante sur le balancier et sur le cadre porte-outil.

Selon un mode de réalisation, le vérin de bennage est monté pivotant sur la flèche au moyen d'oreilles de fixation faisant chacune saillie vers le haut depuis une traverse liant les deux bras de levage, lesdites oreilles de fixation étant situées à l'avant de la portion saillante, en dessous du sommet de la portion saillante lorsque la flèche est en position extrême abaissée. La fixation des oreilles de fixation sur la traverse dans le plan longitudinal permet de positionner le vérin de bennage au centre. Les efforts exercés par le vérin de bennage sont ainsi centrés, ce qui permet de n'en utiliser qu'un seul.

Selon un mode de réalisation, les oreilles de fixation se situent en-dessous du sommet de la portion saillante lorsque la flèche est dans la position de transport.

Selon un mode de réalisation, la machine comporte une unité de commande équipée de moyens de traitement du signal délivré par le capteur de position spatiale qui sont configurés pour délivrer des informations relatives à une position des objets dans l'environnement de la machine en fonction dudit signal délivré par le capteur de position spatiale, ladite unité de commande étant configurée pour commander le déplacement de la machine et/ou de la flèche et/ou du cadre porte-outil en fonction desdites informations.

Selon un mode de réalisation, la machine comporte un premier capteur pour délivrer un signal représentatif de la position relative de la flèche par rapport au châssis et un deuxième capteur pour délivrer un signal représentatif de la position relative du cadre porte-outil par rapport à la flèche, l'unité de commande étant connectée au premier capteur et au deuxième capteur et étant configurée pour délivrer une valeur d'une première variable α1 représentative de l'angle d'inclinaison de la flèche par rapport au châssis en fonction du signal délivré par le premier capteur et délivrer une valeur d'une deuxième variable α2 représentative de l'angle d'inclinaison du cadre porte-outil par rapport à la flèche.

Selon un mode de réalisation, l'unité de commande est configurée pour générer une consigne de position relative de la flèche et asservir la course du vérin de levage en fonction de ladite consigne et du signal représentatif de la position relative de la flèche par rapport au châssis délivré par le premier capteur.

Selon un mode de réalisation, l'unité de commande est configurée pour générer une consigne de position relative du cadre porte-outil et asservir la course du vérin de bennage en fonction de ladite consigne et du signal représentatif de la position relative du cadre porte-outil délivré par le deuxième capteur.

Selon un mode de réalisation, l'unité de commande comporte en mémoire :
- une première valeur de référence α1_{référence} et une deuxième valeur de référence α2_{référence} ; et
- des informations de référence représentatives de la position du cadre porte-outil par rapport au capteur de position spatiale dans une position dans laquelle la première variable α1 prend la première valeur de référence α1_{référence} et la deuxième variable α2 prend la deuxième valeur de référence α2_{référence} ;
l'unité de commande étant configurée pour :
- commander le déplacement la flèche et du cadre porte-outil pour atteindre une position de vérification dans laquelle la première variable α1 prend la première valeur de référence α1_{référence} et la deuxième variable α2 prend la deuxième valeur de référence α2_{référence} ;
- traiter le signal délivré par le capteur de position spatiale de manière à obtenir des informations de vérification représentatives de la position du cadre porte-outil par rapport au capteur de position spatiale dans ladite position de vérification ; et
- détecter un dysfonctionnement en réponse à une discordance entre les informations de référence mémorisées et les informations de vérification.

Ceci permet à l'unité de traitement de détecter des anomalies, tels que des déformations de la portion saillante, de la flèche ou du cadre porte-outil ou des dysfonctionnements ou déplacements du premier ou du deuxième capteur.

Selon un mode de réalisation alternatif ou complémentaire, l'unité de commande comporte en mémoire :
- une première valeur de référence α1_{référence} ; et
- des informations de référence représentatives de la position de la flèche par rapport au capteur de position spatiale dans une position dans laquelle la première variable α1 prend la première valeur de référence α1_{référence} ;
l'unité de commande étant configurée pour :
- commander le déplacement la flèche pour atteindre une position de vérification dans laquelle la première variable α1 prend la première valeur de référence α1_{référence} ;
- traiter le signal délivré par le capteur de position spatiale de manière à obtenir des informations de vérification représentatives de la position de la flèche par rapport au capteur de position spatiale dans ladite position de vérification ; et
- détecter un dysfonctionnement en réponse à une discordance entre les informations de référence mémorisées et les informations de vérification.

### Breve description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
[fig.1] La figure 1 est une vue en perspective avant droite d'une machine de manutention, selon un mode de réalisation, dans laquelle la flèche est représentée en position de transport et équipée d'un godet.
[fig.2] La figure 2 est une vue en perspective similaire à celle de la figure 1 dans laquelle la flèche est représentée sans outil.
[fig.3] La figure 3 est une vue de dessus de la machine de manutention de la figure 1.
[fig.4] La figure 4 est une vue avant de la machine de manutention des figures 1 à 3 avec la flèche en position de transport et équipée d'un godet.
[fig.5] La figure 5 est une vue latérale droite de la machine de manutention des figures 1 à 4 avec la flèche en position de transport.
[fig.6] La figure 6 est une vue latérale droite de la machine de manutention des figures 1 à 5 avec la flèche dans une position intermédiaire dans laquelle l'outil se trouve en regard du capteur de position spatiale.
[fig.7] La figure 7 est une vue latérale droite de la machine de manutention des figures 1 à 6 avec la flèche dans une position extrême relevée.
[fig.8] La figure 8 est une vue latérale droite partielle de la machine de manutention des figures 1 à 7 dans laquelle la flèche est dans une position intermédiaire et dans laquelle seuls le châssis et la flèche sont représentés.
[fig.9] La figure 9 est une représentation schématique de l'unité de commande de la machine de manutention et de différents capteurs équipant ladite machine de manutention.
[fig. 10] La figure 10 est une vue latérale droite de la machine de manutention avec la flèche dans une position extrême abaissée.

### Description des modes de réalisation

Par convention, la direction « longitudinale » de la machine de manutention correspond à l'orientation avant-arrière. Par ailleurs, la direction « transversale » est orientée perpendiculairement à la direction longitudinale. Les termes « arrière » et « avant » correspondent respectivement aux abréviations AR et AV indiquées sur les figures et sont utilisés pour définir la position relative d'un élément par rapport à un autre selon la direction longitudinale. Les termes « avant » et « arrière » sont ici adoptées en relation avec la direction de chargement de l'outil, c'est-à-dire que l'outil est positionné à l'avant de la machine. Cette définition ne préfigure pas de la direction privilégiée de déplacement de la machine qui peut donc indifféremment se produire vers l'avant ou vers l'arrière.

En référence aux figures 1 à 10, on décrit une machine 1 de manutention selon un mode de réalisation. La machine 1 comporte un châssis 2, visible sur la figure 8, et une flèche 3 qui est montée articulée sur le châssis 2 par un dispositif d'articulation décrit par la suite, et à l'extrémité de laquelle est monté un cadre porte-outil 4 destiné à recevoir un outil 5. Par outil, on désigne, par exemple, des fourches ou un godet, tel qu'un godet simple, un godet désileur, un godet distributeur ou autres.

Le châssis 2 est mobile. Pour ce faire, dans le mode de réalisation représenté, la machine 1 comporte deux essieux, un essieu avant 6 et un essieu arrière 7, qui sont chacun montés sur le châssis 2 selon un axe transversal et sont chacun équipés de deux roues, l'une à gauche et l'autre à droite. Au moins l'un et de préférence les deux essieux avant 6 et arrière 7 sont des essieux directeurs, c'est-à-dire sont équipés de moyens permettant de faire varier l'orientation des roues par rapport à la direction longitudinale de la machine 1.

La machine 1 comporte une carrosserie 8 qui repose sur le châssis 2 et est fixée à celui-ci. La carrosserie 8 présente des espaces de logement pour la réception d'équipements de la machine 1.

La machine 1 comporte au moins un moteur électrique, non illustré, qui est fixé au châssis 2 et qui accouplé à au moins l'un des essieux avant 6 ou arrière 7, ou aux deux, par l'intermédiaire d'un dispositif de transmission, mécanique ou hydraulique. La machine 1 comporte également un dispositif de stockage de l'énergie électrique, non visible, qui comprend une ou plusieurs batteries et qui est connecté au moteur électrique afin de l'alimenter en énergie électrique. De manière avantageuse, le dispositif de stockage de l'énergie électrique est disposé dans un espace de logement 9, représenté par exemple sur la figure 1, qui est ménagé à l'arrière de la carrosserie 8, derrière l'essieu arrière 7. Compte-tenu de cette disposition, la carrosserie 8 présente une hauteur qui décroit de l'arrière vers l'avant.

La flèche 3 comporte deux bras de levage 12, 13 qui s'étendent longitudinalement, parallèlement l'un à l'autre et qui sont disposés de part et d'autre du plan longitudinal médian de la machine 1. Les deux bras de levage 12, 13 sont reliés l'un à l'autre au moyen de traverses 14, 15, 16.

La flèche 3 est montée mobile par rapport au châssis 2 entre une position extrême abaissée, représentée sur la figure 10, et une position extrême relevée, représentée sur la figure 7. La flèche 3 est ainsi apte à prendre une pluralité de positions entre les deux positions extrêmes précités et notamment une position de transport, représentée sur les figures 1 à 5 dans laquelle le cadre porte-outil 4 est positionné à une distance du sol suffisante pour ne pas dégrader la garde au sol de la machine 1.

La flèche 3 est montée articulée sur le châssis 2 au moyen d'un dispositif d'articulation comportant deux bielles, à savoir une bielle avant 17 et une bielle arrière 18, notamment visibles sur les figures 7 et 8. La bielle arrière 18 est, d'une part, montée pivotante sur le châssis 2 autour d'un axe A (visible sur la figure 8) et, d'autre part, montée pivotante sur la flèche 3 autour d'un axe B. La bielle avant 17 est, d'une part, montée pivotante sur le châssis 2 autour d'un axe C et, d'autre part, montée pivotante sur la flèche 3 autour d'un axe D. Les quatre axes géométriques A, B, C et D sont parallèles les uns aux autres et orientés transversalement. Les axes A, B, C et D définissent ainsi les sommets d'un quadrilatère déformable. Les axes A, B, C et D sont positionnés de sorte que lorsque la bielle avant 17 et la bielle arrière 18 se redressent, la flèche 3 s'incline et l'extrémité avant de la flèche 3 se relève par rapport à son extrémité arrière. Selon un mode de réalisation avantageux, les axes A, B, C et D sont en outre positionnés de sorte que l'axe d'articulation G du cadre porte-outil 4 par rapport à la flèche 3 ne se déplace que très peu horizontalement lors du mouvement de la flèche 3. Ainsi, selon un mode de réalisation avantageux, lors du mouvement de la flèche 3 entre la position extrême abaissée et la position extrême relevée, l'axe d'articulation G se déplace verticalement selon une distance v et horizontalement selon une distance h ; avec h inférieure à 15% de v, de préférence inférieure à 10 % de v et par exemple de l'ordre de 7% de v.

Dans le mode de réalisation représenté, cette cinématique de la flèche 3 est notamment obtenue grâce à la position de l'axe C sur une portion saillante 11 du châssis 2, c'est-à-dire à une hauteur supérieure à celle de l'axe A.

Comme représenté notamment sur les figures 1 à 4, la carrosserie 8 présente un renfoncement central 19 dans lequel les bras de levage 12, 13 ainsi que la bielle avant 17 et la bielle arrière 18 se logent au moins partiellement lorsque la flèche 3 est en position de transport. Par ailleurs, les bras de levage 12, 13 présentent une forme générale qui suit sensiblement le profil de la surface supérieure de la carrosserie 8, lorsque la flèche 3 est en position de transport. En d'autres termes, dans la position de transport de la flèche 3, les bras de levage 12, 13 sont, de l'arrière vers l'avant, inclinées vers le bas. Les bras de levage 12, 13 comportent en outre une portion coudée 20 dont la concavité est orientée vers le sol de sorte que l'extrémité avant desdits bras de levage 12, 13 est positionnée devant le châssis 2 et la carrosserie 8 de la machine 1, lorsque la flèche 3 est en position de transport ou en position extrême abaissée.

Selon l'exemple de réalisation représenté, la bielle arrière 18 comporte deux brides d'articulation qui portent respectivement un axe d'articulation coopérant avec l'un et l'autre des deux bras de levage 12, 13. Par ailleurs, la bielle avant 17 est positionnée entre les deux bras de levage 12, 13. La bielle avant 17 s'étend donc dans le plan longitudinal médian de la machine 1. En outre, la bielle avant 17 est articulée sur une portion saillante 11 du châssis 2 qui fait saillie, entre les deux bras de levage 12, 13, vers le haut, au-delà desdits bras de levage 12, 13 lorsque la flèche 3 est dans la position de transport ou dans la position extrême abaissée.

Dans le mode de réalisation représenté, la portion saillante 11 comporte deux montants 21, 22, parallèles l'un à l'autre, et disposés entre les deux bras de levage 12, 13, respectivement de part et d'autre de l'axe longitudinal médian de la machine 1. Comme représenté notamment sur la figure 8, ces montants 21, 22 sont formés d'un seul tenant avec les deux longerons longitudinaux du châssis 2 qui sont reliés l'un à l'autre par des traverses, et s'étendent de part et d'autre du plan longitudinal médian, entre les deux bras de levage 12, 13.

Selon une réalisation avantageuse, la portion saillante 11 permet en outre de reprendre les efforts s'exerçant sur la flèche 3 selon une direction transversale et tendant à la faire fléchir, ce qui permet de limiter les risques que la flèche 3 ne se déforme de manière irréversible. En outre, dans le mode de réalisation représenté, la portion saillante 11 comporte des patins antifrictions 23, visibles notamment sur la figure 8, qui sont chacun fixés sur une face latérale de l'un des montants 21, 22 de la portion saillante 11. Les patins antifrictions 23 sont ainsi chacun positionnés entre l'un des montants 21, 22 et l'un des bras de levage 12, 13 lorsque la flèche est dans la position de transport ou dans la position extrême abaissée. Les patins antifrictions 23 sont réalisés dans un matériau présentant un faible coefficient de frottement, tel que du polyamide 6 par exemple. Les patins antifrictions 23 sont chacun espacés transversalement de l'un des bras de levage 12, 13 d'un jeu déterminé de sorte que l'un desdits bras de levage 12, 13 ne vient en contact avec le patin antifriction 23 correspondant que lorsque ledit bras de levage 12, 13 est soumis à un effort transversal le faisant fléchir en direction dudit patin antifrictions 23.

L'extrémité avant de la bielle avant 17 est logée dans l'espace ménagé entre les deux montants 21, 22. En outre, comme représenté notamment sur les figures 7 et 8, la bielle avant 17 présente une portion coudée 39 dont la concavité est orientée vers le haut. Ainsi, lorsque la flèche 3 est en position de transport ou en position extrême abaissée, la portion avant de la bielle avant 17, c'est-à-dire celle qui est disposée à l'avant de la portion coudée 39 se situe également entre les deux montants 21, 22 de la portion saillante 11, ce qui contribue à la compacité et à l'esthétisme de la machine 1.

La machine 1 comporte un vérin de levage 24, également représenté sur les figures 7 et 8, permettant à la flèche 3 de se déplacer entre la position extrême abaissée et la position extrême relevée. Pour ce faire, le vérin de levage 24 présente une extrémité qui est montée articulée sur le châssis 2 autour d'un axe d'articulation E et une autre extrémité qui est montée articulée sur le châssis 2 autour d'un axe d'articulation F. Ainsi, lorsque le vérin de levage 24 se déploie, il entraîne un mouvement de la flèche 3 en direction de la position extrême relevée. Au contraire, lorsque le vérin de levage 24 se rétracte, il entraîne un mouvement de la flèche 3 en direction de la position extrême abaissée.

La machine 1 comporte un cadre porte-outil 4 qui est destiné à être solidarisé à un outil 5 et qui est monté articulé à l'extrémité avant de la flèche 3 autour d'un axe G. Le cadre porte-outil 4 est ainsi apte à prendre une pluralité de positions entre deux positions extrêmes, à savoir une position extrême de cavage, représentée sur les figures 1 à 4, et une position extrême de déversement, non représentée.

Un vérin de bennage 25 agit sur le cadre porte-outil 4 via un balancier 26 de manière à faire pivoter ledit cadre porte-outil 4, autour de l'axe G, par rapport à la flèche 3. Le vérin de bennage 25 comporte une première extrémité qui est montée articulée sur les bras de levage 12, 13 autour d'un axe H. Plus particulièrement, dans le mode de réalisation représenté, la première extrémité du vérin de bennage 25 est montée articulée sur deux oreilles de fixation 27, 28 qui font chacune saillie vers le haut depuis la traverse 15 reliant les deux bras de levage 12, 13. La deuxième extrémité du vérin de bennage 25 est montée articulée sur le balancier 26 autour d'un axe I. Comme représenté notamment sur la figure 4, lorsque la flèche 3 est en position de transport ou en position extrême abaissée, les oreilles de fixation 27, 28 se situent devant la portion saillante 11, à proximité de celle-ci. Les oreilles de fixation 27, 28 s'étendent à une hauteur inférieure à celle de la portion saillante 11 lorsque la flèche 3 est en position de transport ou en dessous de celle-ci et ne nuisent donc pas au champ de perception du capteur de détection spatiale 10 dans les positions précitées.

Les deux extrémités du balancier 26 sont respectivement montées articulées sur la flèche 3 autour d'un axe J et sur une bielle de bennage 29 autour d'un axe K. Ladite bielle de bennage 29 est en outre montée articulée autour d'un axe L sur le cadre porte-outil 4 de sorte que le mouvement de pivotement du balancier 26 autour de l'axe K entraîne le pivotement du cadre porte-outil 4 autour de l'axe G. Les axes G, J, K et L sont parallèles les uns aux autres et orientés transversalement. Les axes G, J, K et L définissent ainsi les sommets d'un quadrilatère déformable.

Dans la configuration représentée, lorsque le vérin de bennage 25 se déploie, il entraîne un pivotement du cadre porte-outil 4 par rapport à la flèche 3, autour de l'axe G, vers la position extrême de déversement alors que, au contraire, lorsque le vérin de bennage 25 se rétracte, il entraîne un pivotement du cadre porte-outil 4 par rapport à la flèche 3 en direction de la position extrême de cavage.

La machine 1 comporte en outre un circuit hydraulique de commande, représenté schématiquement sur la figure 9, qui est configuré pour assurer une commande du vérin de levage 24 et du vérin de bennage 25. Le circuit hydraulique comporte notamment un réservoir 35, une pompe 36 raccordée au réservoir 35 ainsi qu'un distributeur à partage de débits 37. La pompe 36 est également alimentée en énergie électrique par le dispositif de stockage de l'énergie électrique décrit précédemment. Le distributeur à partage de débit 37 est configuré pour mettre en communication le fluide hydraulique provenant de la pompe avec le vérin de levage 24, avec le vérin de bennage 25 ou simultanément avec le vérin de levage 24 et le vérin de bennage 25.

Comme représenté sur les figures 1 à 8 et 10, la machine 1 comporte au moins un capteur de détection spatiale 10, c'est-à-dire un capteur générant des signaux qui comportent des informations représentatives de la position des objets situés dans l'environnement de la machine 1. Le capteur de détection spatiale 10 est fixé sur la portion saillante 11, de préférence à son sommet. Le capteur de détection spatiale 10 est choisi parmi les caméras et notamment les caméras stéréoscopiques, les caméras temps de vol, les LIDARS, les radars et les capteurs à ultrasons. Dans le mode de réalisation représenté, le capteur de détection spatiale 10 est une caméra stéréoscopique.

Selon un mode de réalisation avantageux, la machine 1 comporte au moins un autre capteur de position spatiale, qui est avantageusement d'un type différent du capteur de détection spatiale 10 décrit précédemment et permettant d'assurer une redondance des informations collectées. La machine 1 peut notamment comporter d'autres capteurs de position spatiale, tels que des LIDARS par exemple, à l'avant et à l'arrière de la machine 1, par exemple sous son châssis 2.

Par ailleurs, la machine 1 est équipée d'un capteur qui est configuré pour délivrer un signal de mesure représentatif de la position relative de la flèche 3 par rapport au châssis 2. Selon un mode de réalisation, ce capteur est un capteur d'angle qui est positionné en regard de l'un des axes d'articulation A, B, C, D, E, F de la bielle arrière 18, de la bielle avant 17 ou du vérin de levage 24 sur la flèche 3 ou le châssis 2. Dans le mode de réalisation représenté, un capteur d'angle 30 (dont la position est indiquée sur les figures 7 et 8) est positionné en regard de l'axe d'articulation D de la bielle avant 17 sur l'un des bras de levage 12, 13.

La machine 1 est également équipée d'un capteur qui est configuré pour délivrer un signal de mesure représentatif de la position relative du cadre porte-outil 4 par rapport à la flèche 3. Selon un mode de réalisation, le deuxième capteur est un capteur d'angle qui est positionné en regard de l'un des axes d'articulation G, H, I, J, K, L du cadre porte-outil 4, du vérin de bennage 25, du balancier 26 ou de la biellette de bennage 29. Dans le mode de réalisation représenté, un capteur d'angle 31 (dont la position est indiquée sur les figures 7 et 8) est positionné en regard de l'axe d'articulation J du balancier 26 sur la flèche 3.

La machine 1 comporte en outre deux antennes de géolocalisation 32, 33, représentées notamment sur la figure 3, du type GNSS par exemple, permettant de délivrer des informations représentatives de la position de la machine 1 dans l'espace. De manière avantageuse, la machine 1 comporte au moins deux antennes de géolocalisation 32, 33 qui sont positionnées à deux localisations différentes, ce qui permet de déduire des signaux délivrés par ces deux antennes de géolocalisation 32, 33, une information représentative du cap de la machine 1 dans l'espace. Les deux antennes de géolocalisation 32, 33 sont ici espacées l'une de l'autre selon la direction longitudinale. L'une des antennes de géolocalisation 32 est fixée sur le capteur de position spatiale 10, au sommet de la portion saillante 11, tandis que l'autre antenne de géolocalisation 33 est fixée au sommet de la partie arrière de la carrosserie 8 de la machine 1, derrière l'extrémité arrière de la flèche 3. Une telle disposition est avantageuse en ce qu'elle permet de disposer les antennes de de géolocalisation 32, 33 à une distance importante l'une de l'autre, notamment plus importante que si elles étaient positionnées dans un même plan transversal, ce qui permet d'obtenir une meilleure sensibilité sur la détermination du cap de la machine 1. De plus, cette disposition permet d'obtenir une information relative au tangage de la machine, c'est-à-dire au déplacement angulaire de la machine 1 autour d'un axe transversal. Cet agencement peut permettre de conserver le plus longtemps possible une information de géolocalisation lorsque la machine 1 rentre dans un bâtiment, et cela qu'elle le fasse en marche arrière ou en marche avant.

Par ailleurs, comme représenté sur la figure 9, le capteur de position spatiale 10, les antennes de géolocalisation 32, 33 ainsi que les capteurs 30, 31 pour délivrer un signal représentatif de la position relative de la flèche 3 par rapport au châssis 2 et un signal représentatif de la position relative du cadre porte-outil par rapport à la flèche 3 sont connectés à une unité de commande 34.

L'unité de commande 34 est notamment équipée de moyens de traitement :
- pour traiter les signaux collectés par le(s) capteur(s) de position spatiale 10 et délivrer des informations relatives à la position des objets dans l'environnement de la machine 1. Les informations comportent notamment des coordonnées tridimensionnelles d'une pluralité de points à la surface des objets ;
- pour traiter les signaux délivrés par les antennes de géolocalisation 32, 33 et délivrer des informations relatives à la position, au cap et au tangage de la machine 1 ;
- pour traiter le signal délivré par le capteur 30 et en déduire la valeur d'une variable α1 représentative de l'angle d'inclinaison de la flèche 3 par rapport au châssis 2 ; et
- pour traiter le signal délivré par le capteur 31 et en déduire la valeur d'une variable α2 représentative de l'angle d'inclinaison du cadre porte-outil par rapport à la flèche 3.

L'unité de commande 34 comporte également des moyens de pilotage qui sont configurés pour :
- commander, de manière autonome, le déplacement de la machine 1 dans l'espace ; et
- commander, de manière autonome, le pivotement la flèche 3 par rapport au châssis 2 et du cadre porte-outil 4 par rapport à la flèche 3 ;
en fonction d'une consigne relative à une mission de manutention à réaliser, des informations relatives à la position des objets dans l'environnement de la machine 1 et des informations relatives à la position, au cap et au tangage de la machine 1.

Afin de commander de manière autonome, le déplacement de la machine, l'unité de commande 34 est configurée pour générer des consignes à un moteur électrique 38 qui est accouplé à au moins l'un des essieux avant 6 et arrière 7 par l'intermédiaire d'un dispositif de transmission. Par ailleurs, l'unité de commande 34 permet également de commander le mouvement de vérins 40, 41 qui sont chacun associés avec l'un des essieux avant 6 et arrière 7 et permettent de modifier l'orientation des roues. Dans le mode de réalisation représenté, les vérins 40, 41 sont des vérins hydrauliques et sont raccordées à une pompe 36 et à un distributeur à partage de débit 37 (ici les mêmes que ceux assurant la commande du vérin de levage 24 et du vérin de bennage 25) qui sont commandés par l'unité de commande 34.

Afin de commander de manière autonome le pivotement la flèche 3 par rapport au châssis 2, l'unité de commande 34 génère une consigne de position relative de la flèche 3 et asservit la course du vérin de levage 24 en fonction de ladite consigne et du signal de mesure représentatif de la position relative de la flèche 3 par rapport au châssis 2 délivré par le capteur 30. En outre, afin de commander de manière autonome le pivotement du cadre porte-outil 4 par rapport à la flèche 3, l'unité de commande 34 génère une consigne de position relative du cadre porte-outil 4 par rapport à la flèche 3 et asservit la course du vérin de bennage 25 en fonction de ladite consigne et du signal délivré par le capteur 31, et représentatif de la position relative du cadre porte-outil 4, par rapport à la flèche 3.

Par ailleurs, selon un mode de réalisation avantageux, l'unité de traitement 34 est en outre configuré pour mettre en œuvre une procédure de détection d'anomalies, telles que des déformations de la portion saillante 11, de la flèche 3 et/ou du cadre porte-outil 4 ou des dysfonctionnements des capteurs 30 et 31. Pour ce faire, l'unité de traitement 34 comporte, en mémoire, 1 pour au moins une position relative de référence du cadre porte-outil 4 dans laquelle ledit cadre porte-outil 4 se situe en regard dudit capteur de position spatiale 10, telle que la position intermédiaire représentée sur la figure 6 par exemple, des informations de référence représentatives de la position du cadre porte-outil 4 par rapport au capteur de position spatiale 10. L'unité de commande 34 comporte également en mémoire une valeur α1_{référence} et une valeur α2_{référence} correspondant respectivement aux valeurs de la variable α1, délivré par le capteur 30, et représentative de l'angle d'inclinaison de la flèche 3 par rapport au châssis 2 et de la variable α2, délivré par le capteur 31, et représentative de l'angle d'inclinaison du cadre porte-outil 4 par rapport à la flèche 3, dans la position relative de référence du cadre porte-outil 4.

L'unité de commande 34 est, en outre, configurée pour :
- commander le vérin de levage 24 et le vérin de bennage 25 de manière à ce que le cadre porte-outil 4 atteigne une position de vérification dans laquelle les variables α1 et α2 correspondent aux valeurs α1_{référence} et α2_{référence} ;
- traiter le signal délivré par le capteur de position spatiale 10 de manière à obtenir des informations de vérification représentatives de la position du cadre porte-outil 4 par rapport au capteur de position spatiale 10 dans ladite position de vérification ; et
- vérifier la concordance entre les informations des références mémorisées et les informations de vérification.

Si la concordance n'est pas vérifiée, un dysfonctionnement de la machine est détecté. En réponse à cette détection de dysfonctionnement, l'unité de commande 34 interdit le déplacement de la flèche 3 et du cadre porte-outil 4 et optionnellement arrête le machine 1 dans son intégralité.

L'unité de commande 34, peut par exemple, mettre en oeuvre cette procédure de détection d'anomalie à intervalles de temps régulier ou à la mise en marche et/ou à l'arrêt de la machine 1.

Selon un mode de réalisation alternatif ou additionnel, l'unité de traitement 34 comporte, en mémoire, des informations de référence représentatives de la position de la flèche 3 par rapport par rapport au capteur de position spatiale 10 pour au moins une position relative de référence de la flèche 3 et une valeur α1_{référence} correspondant à la valeur de la variable α1, délivré par le capteur 30 dans la position relative de référence de la flèche 3. L'unité de commande 34 est, en outre, configurée pour :
- commander le vérin de levage 24 de manière à ce que la flèche 3 atteigne une position de vérification dans laquelle la variable α1 correspond à la valeur α1_{référence} ; et
- traiter le signal délivré par le capteur de position spatiale 10 de manière à obtenir des informations de vérification représentatives de la position de la flèche 3 par rapport au capteur de position spatiale 10 dans ladite position de vérification ; et
- vérifier la concordance entre les informations des références mémorisées et les informations de vérification.

**Si** ce mode de réalisation est mis en œuvre en tant qu'alternative au mode de réalisation précédent, il ne pourra alors pas détecter d'anomalies relatives à des déformations du cadre porte-outil 4 ou à des dysfonctionnements ou déplacements du capteur 31.

Si ce mode de réalisation est mis en œuvre en complément du mode de réalisation précédent dans lequel les informations de référence mémorisées sont représentatives de la position du cadre porte-outil 4 par rapport au capteur de position spatiale 10, il permet d'obtenir une information plus précise quant au type d'anomalie déclenchant le dysfonctionnement.

Certains éléments représentés, notamment l'unité de commande 34, peuvent être réalisés sous différentes formes, de manière unitaire ou distribuée, au moyen de composants matériels et/ou logiciels. Des composants matériels utilisables sont les circuits intégrés spécifiques ASIC, les réseaux logiques programmables FPGA ou les microprocesseurs. Des composants logiciels peuvent être écrits dans différents langages de programmation, par exemple C, C++, Java ou VHDL. Cette liste n'est pas exhaustive.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, telle que définie par les revendications.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Machine (1) de manutention autonome comportant :
- un châssis (2) ; et
- une flèche (3) qui est destinée à recevoir un outil (5) et qui est montée articulée sur le châssis (2) de la machine (1), au moyen d'un dispositif d'articulation, entre une position extrême abaissée et une position extrême relevée, la flèche (3) comprenant deux bras de levage (12, 13) s'étendant de part et d'autre d'un axe longitudinal de la machine (1),
et dans laquelle la machine (1) comporte un capteur de détection spatiale (10), ladite machine de manutention étant **caractérisée en ce que** le châssis (2) comporte une portion saillante (11) qui fait saillie vers le haut entre les deux bras de levage (12, 13), ladite portion saillante (11) faisant saillie au-delà des deux bras de levage (12, 13) lorsque la flèche (3) est dans la position extrême abaissée, **en ce que** le capteur de détection spatiale (10) est fixé à un sommet de la portion saillante (11) et **en ce que** le dispositif d'articulation comporte une bielle avant (17) et une bielle arrière (18), la bielle arrière (18) étant montée pivotante sur le châssis (2) autour d'un premier axe (A) et sur la flèche (3) autour d'un deuxième axe (B), la bielle avant (17) étant positionnée entre les deux bras de levage (12, 13) et montée pivotante sur la flèche (3) autour d'un troisième axe (D) et sur la portion saillante (11) du châssis (2) autour d'un quatrième axe (C), le premier axe (A), le deuxième axe (B), le troisième axe (C) et le quatrièmes axe (D) étant parallèles les uns aux autres et orthogonaux au plan longitudinal de la machine (1).

2. Machine (1) de manutention autonome selon la revendication 1, dans laquelle le capteur de détection spatiale (10) est choisi parmi les caméras, les caméras temps de vol, les LIDARS, les radars et les capteurs à ultrasons.

3. Machine (1) de manutention autonome selon la revendication 1 ou 2, dans laquelle la portion saillante (11) comporte deux montants (21, 22) disposés entre les deux bras de levage (12, 13) respectivement de part et d'autre du plan longitudinal de la machine (1) et dans laquelle la bielle avant (17) est montée pivotante autour du quatrième axe (C) entre lesdits montants (21, 22).

4. Machine (1) de manutention autonome selon la revendication 3, dans laquelle la bielle avant (17) comporte une portion coudée (39) qui présente une concavité orientée vers le haut de sorte qu'une portion avant de la bielle avant (17), située à l'avant de ladite portion coudée (39) se situe entre les deux montants (21, 22) de la portion saillante (11) lorsque la flèche est dans la position extrême abaissée.

5. Machine (1) de manutention autonome selon la revendication 3 ou 4, comportant deux patins antifrictions (23) qui sont respectivement fixés sur une face latérale de l'un et l'autre des montants (21, 22) de sorte à être positionnés entre ledit montant (21, 22) et l'un des bras de levage (12, 13) lorsque la flèche (3) est dans la position extrême abaissée.

6. Machine (1) de manutention autonome selon l'une quelconque des revendications 1 à 5, comportant en outre une carrosserie (8) fixée sur le châssis (2), ladite carrosserie (8) présentant un renfoncement central (19) dans lequel la flèche (3) se loge dans la position extrême abaissée.

7. Machine (1) de manutention autonome selon l'une quelconque des revendications 1 à 6, comportant une première antenne de géolocalisation (32) fixée au sommet de la portion saillante (11) et une deuxième antenne de géolocalisation (33) disposée à distance selon la direction longitudinale du véhicule de la première antenne de géolocalisation (32).

8. Machine (1) de manutention autonome selon l'une quelconque des revendications 1 à 7, comportant :
- un cadre porte-outil (4) qui est destiné à recevoir l'outil (5) et qui est monté pivotant sur une extrémité avant de la flèche (2),
- un vérin de bennage (25) qui est monté pivotant, d'une part, sur un balancier (26) et, d'autre part, sur des oreilles de fixation (27, 28) faisant chacune saillie vers le haut depuis une traverse (15) liant les bras de levage (12, 13), lesdites oreilles de fixation étant situées à l'avant de la portion saillante (11), en dessous du sommet de la portion saillante (11) lorsque la flèche (2) est en position extrême abaissée ; et
- une bielle de bennage (29) montée pivotante sur le balancier (26) et sur le cadre porte-outil (4).

9. Machine (1) de manutention autonome selon l'une quelconque des revendications 1 à 8, comportant une unité de commande (34) équipée de moyens de traitement du signal délivré par le capteur de position spatiale (10) qui sont configurés pour délivrer des informations relatives à une position des objets dans l'environnement de la machine en fonction dudit signal délivré par le capteur de position spatiale (10), ladite unité de commande (34) étant configurée pour commander le déplacement de la machine et/ou de la flèche en fonction desdites informations.

10. Machine (1) de manutention autonome selon la revendication 9, comportant un premier capteur (30) pour délivrer un signal représentatif de la position relative de la flèche (3) par rapport au châssis (2) et un deuxième capteur (31) pour délivrer un signal représentatif de la position relative du cadre porte-outil (4) par rapport à la flèche (3), l'unité de commande (34) étant connectée au premier capteur (30) et au deuxième capteur (31) et étant configurée pour délivrer une valeur d'une première variable α1 représentative de l'angle d'inclinaison de la flèche (3) par rapport au châssis (2) en fonction du signal délivré par le premier capteur (30) et délivrer une valeur d'une deuxième variable α2 représentative de l'angle d'inclinaison du cadre porte-outil par rapport à la flèche (3).

11. Machine (1) de manutention autonome selon la revendication 10, dans laquelle l'unité de commande (34) comporte en mémoire :
- une première valeur de référence α1_{référence} et une deuxième valeur de référence α2_{rérérence} ; et
- des informations de référence représentatives de la position du cadre porte-outil (4) par rapport au capteur de position spatiale (10) dans une position dans laquelle la première variable α1 prend la première valeur de référence α1_{référence} et la deuxième variable α2 prend la deuxième valeur de référence α2_{référence} ;
l'unité de commande (34) étant configurée pour :
- commander le déplacement la flèche (3) et du cadre porte-outil (4) pour atteindre une position de vérification dans laquelle la première variable α1 prend la première valeur de référence α1_{référence} et la deuxième variable α2 prend la deuxième valeur de référence α2_{référence} ;
- traiter le signal délivré par le capteur de position spatiale (10) de manière à obtenir des informations de vérification représentatives de la position du cadre porte-outil (4) par rapport au capteur de position spatiale (10) dans ladite position de vérification ; et
- détecter un dysfonctionnement en réponse à une discordance entre les informations de référence mémorisées et les informations de vérification.

12. Machine (1) de manutention autonome selon la revendication 10 ou 11, dans laquelle l'unité de commande (34) comporte en mémoire :
- une première valeur de référence α1_{référence} ; et
- des informations de référence représentatives de la position de la flèche (3) par rapport au capteur de position spatiale (10) dans une position dans laquelle la première variable α1 prend la première valeur de référence α1_{référence} ;
l'unité de commande (34) étant configurée pour :
- commander le déplacement la flèche (3) pour atteindre une position de vérification dans laquelle la première variable α1 prend la première valeur de référence α1_{référence} ;
- traiter le signal délivré par le capteur de position spatiale (10) de manière à obtenir des informations de vérification représentatives de la position de la flèche (3) par rapport au capteur de position spatiale (10) dans ladite position de vérification ;
- détecter un dysfonctionnement en réponse à une discordance entre les informations de référence mémorisées et les informations de vérification.

## Patentansprüche

1. Autonome Handhabungsmaschine (1) umfassend:
- ein Chassis (2); und
- einen Ausleger (3), der zur Aufnahme eines Werkzeugs (5) bestimmt ist und mittels einer Gelenkvorrichtung zwischen einer abgesenkten Endstellung und einer angehobenen Endstellung gelenkig am Chassis (2) der Maschine (1) angebracht ist, wobei der Ausleger (3) zwei Hebearme (12, 13) umfasst, die sich zu beiden Seiten einer Längsachse der Maschine (1) erstrecken,
und wobei die Maschine (1) einen räumlichen Erfassungssensor (10) umfasst, wobei die Handhabungsmaschine **dadurch gekennzeichnet ist, dass** das Chassis (2) einen vorstehenden Abschnitt (11) umfasst, der zwischen den beiden Hebearmen (12, 13) nach oben vorsteht, wobei der vorstehende Abschnitt (11) über die beiden Hebearme (12, 13) hinausragt, wenn sich der Ausleger (3) in der abgesenkten Endstellung befindet, und dass der räumliche Erfassungssensor (10) an einer Spitze des vorstehenden Abschnitts (11) befestigt ist und die Gelenkvorrichtung eine vordere Lenkstange (17) und eine hintere Lenkstange (18) aufweist, wobei die hintere Lenkstange (18) um eine erste Achse (A) schwenkbar am Chassis (2) und um eine zweite Achse (B) am Ausleger (3) angeordnet ist, wobei die vordere Lenkstange (17) zwischen den beiden Hebearmen (12, 13) positioniert und am Ausleger (3) um eine dritte Achse (C) und am vorstehenden Abschnitt (11) des Chassis (2) um eine vierte Achse (D) schwenkbar gelagert ist, wobei die erste Achse (A), die zweite Achse (B), die dritte Achse (C) und die vierte Achse (D) parallel zueinander und orthogonal zur Längsebene der Maschine (1) verlaufen.

2. Autonome Handhabungsmaschine (1) nach Anspruch 1, wobei der räumliche Erfassungssensor (10) aus Kameras, Flugzeitkameras, Lidars, Radargeräten und Ultraschallsensoren ausgewählt ist.

3. Autonome Handhabungsmaschine (1) nach Anspruch 1 oder 2, bei der der vorstehende Abschnitt (11) zwei Pfosten (21, 22) aufweist, die zwischen den beiden Hebearmen (12, 13) jeweils auf beiden Seiten der Längsebene der Maschine (1) angeordnet sind und bei der die vordere Lenkstange (17) schwenkbar um die vierte Achse (D) zwischen den genannten Pfosten (21, 22) montiert ist.

4. Autonome Handhabungsmaschine (1) nach Anspruch 3, wobei die vordere Lenkstange (17) einen abgewinkelten Abschnitt (39) aufweist, der eine nach oben gerichtete Konkavität aufweist, so dass ein vorderer Abschnitt der vorderen Lenkstange (17), der sich vor dem abgewinkelten Abschnitt (39) befindet, zwischen den beiden Pfosten (21, 22) des vorstehenden Abschnitts (11) liegt, wenn sich der Ausleger in der abgesenkten Endstellung befindet.

5. Autonome Handhabungsmaschine (1) nach Anspruch 3 oder 4,umfassend zwei Gleitkufen (23), die jeweils an einer Seitenfläche des einen und des anderen Pfostens (21, 22) so befestigt sind, dass sie zwischen den Pfosten (21, 22) und einem der Hebearme (12, 13) positioniert sind, wenn sich der Ausleger (3) in der abgesenkten Endstellung befindet.

6. Autonome Handhabungsmaschine (1) nach einem der Ansprüche 1 bis 5, umfassend außerdem einen am Chassis (2) befestigten Aufbau (8), wobei der Aufbau (8) eine mittige Vertiefung (19) aufweist, in der der Ausleger (3) in der abgesenkten Endstellung sitzt.

7. Autonome Handhabungsmaschine (1) nach einem der Ansprüche 1 bis 6, umfassend eine erste Geolokalisierungsantenne (32), die an der Spitze des vorstehenden Abschnitts (11) befestigt ist, und eine zweite Geolokalisierungsantenne (33), die in Längsrichtung des Fahrzeugs in einem Abstand von der ersten Geolokalisierungsantenne angeordnet ist.

8. Autonome Handhabungsmaschine (1) nach einem der Ansprüche 1 bis 7, umfassend:
- einen Werkzeugträgerrahmen (4), der zur Aufnahme des Werkzeugs (5) bestimmt ist und schwenkbar an einem vorderen Ende des Auslegers (3) angeordnet ist,
- einen Kippzylinder (25), der einerseits an einem Schwenkarm (26) und andererseits an Befestigungslaschen (27, 28) schwenkbar gelagert ist, die jeweils von einem der Hebearme (12, 13) verbindenden Querträger (15) nach oben vorstehen, wobei die Befestigungslaschen an der Vorderseite des vorstehenden Abschnitts (11) unterhalb des Scheitelpunkts des vorstehenden Abschnitts (11) angeordnet sind, wenn sich der Ausleger (3) in der abgesenkten Endstellung befindet; und
- eine Kipplenkstange (29), die schwenkbar am Schwenkarm (26) und am Werkzeugträgerrahmen (4) angebracht ist.

9. Autonome Handhabungsmaschine (1) nach einem der Ansprüche 1 bis 8, umfassend eine Steuereinheit (34), die mit Mitteln zur Verarbeitung des vom räumlichen Erfassungssensor (10) gelieferten Signals ausgestattet ist, die so konfiguriert sind, dass sie Informationen über eine Position der Objekte in der Umgebung der Maschine in Abhängigkeit von dem vom räumlichen Erfassungssensor (10) gelieferten Signal liefert, wobei die Steuereinheit (34) dazu konfiguriert ist, die Bewegung der Maschine und/oder des Auslegers in Abhängigkeit von den Informationen zu steuern.

10. Autonome Handhabungsmaschine (1) nach Anspruch 9, umfassend einen ersten Sensor (30) zur Abgabe eines Signals, das die relative Position des Auslegers (3) gegenüber dem Rahmen (2) angibt, und einen zweiten Sensor (31) zur Abgabe eines Signals, das die relative Position des Werkzeugträgers (4) gegenüber dem Ausleger (3) angibt, wobei die Steuereinheit (34) mit dem ersten Sensor (30) und dem zweiten Sensor (31) verbunden und so konfiguriert ist, dass sie einen Wert einer ersten Variablen α1 liefert, die den Neigungswinkel des Auslegers (3) in Bezug auf das Chassis (2) in Abhängigkeit von dem vom ersten Sensor (30) abgegebenen Signal und einen Wert einer zweiten Variablen α2 liefert, die den Neigungswinkel des Werkzeugträgers in Bezug auf den Ausleger (3) repräsentiert.

11. Autonome Handhabungsmaschine (1) nach Anspruch 10, wobei die Steuereinheit (34) im Speicher Folgendes umfasst:
- einen ersten Referenzwert α1_{Referenz} und einen zweiten Referenzwert α2_{Referenz}; und
- Referenzinformationen, die die Position des Werkzeugträgers (4) in Bezug auf den räumlichen Erfassungssensor (10) in einer Position repräsentieren, in der die erste Variable α1 den ersten Referenzwert α1_{Referenz} und die zweite Variable α2 den zweiten Referenzwert α2_{Referenz} annimmt;
wobei die Steuereinheit (34) konfiguriert ist, um:
- die Bewegung des Auslegers (3) und des Werkzeugträgers (4) zu steuern, um eine Überprüfungsposition zu erreichen, in der die erste Variable α1 den ersten Referenzwert α1_{Referenz} annimmt und die zweite Variable α2 den zweiten Referenzwert α2_{Referenz} annimmt;
- das vom räumlichen Erfassungssensor (10) gelieferte Signal so zu verarbeiten, dass Überprüfungsinformationen erhalten werden, die die Position des Werkzeugträgers (4) in Bezug auf den räumlichen Erfassungssensor (10) in der genannten Überprüfungsposition repräsentieren; und
- eine Fehlfunktion als Reaktion auf eine Diskrepanz zwischen den gespeicherten Referenzinformationen und den Überprüfungsinformationen zu erfassen.

12. Autonome Handhabungsmaschine (1) nach Anspruch 10 oder 11, wobei die Steuereinheit (34) im Speicher Folgendes umfasst:
- einen ersten Referenzwert α1_{Referenz}; und
- Referenzinformationen, die die Position des Auslegers (3) in Bezug auf den räumlichen Erfassungssensor (10) in einer Position repräsentieren, in der die erste Variable α1 den ersten Referenzwert α1_{Referenz} annimmt;
wobei die Steuereinheit (34) konfiguriert ist, um:
- die Bewegung des Auslegers (3) zu steuern, um eine Überprüfungsposition zu erreichen, in der die erste Variable a1 den ersten Referenzwert α1_{Referenz} annimmt;
- das vom räumlichen Erfassungssensor r (10) gelieferte Signal so zu verarbeiten, dass Überprüfungsinformationen erhalten werden, die die Position des Auslegers (3) in Bezug auf den räumlichen Erfassungssensor (10) in der genannten Überprüfungsposition repräsentieren;
- eine Fehlfunktion als Reaktion auf eine Diskrepanz zwischen den gespeicherten Referenzinformationen und den Überprüfungsinformationen zu erfassen.

## Claims

1. Autonomous handling machine (1) comprising:
- a chassis (2); and
- a boom (3) which is intended to receive a tool (5) which is mounted articulated on the chassis (2) of the machine (1), by means of an articulation device, between a lowered extreme position and a raised extreme position, the boom (3) comprising two lifting arms (12, 13) extending on either side of a longitudinal axis of the machine (1),
and in which the machine (1) comprises a spatial detection sensor (10), said handling machine being **characterised in that** the chassis (2) comprises a projecting portion (11) which projects upwards between the two lifting arms (12, 13), said projecting portion (3) is in the lowered extreme position, **in that** the spatial detection sensor (10) is fixed to an apex of the projecting portion (11) and **in that** the articulation device comprises a front connecting rod (17) and a rear connecting rod (18), the rear connecting rod (18) being pivotingly mounted on the chassis (2) about a first axis (A) and on the boom (3) about a second axis (B), the front connecting rod (17) being positioned between the two lifting arms (12, 13) and pivotingly mounted on the boom (3) about a third axis (D) and on the projecting portion (11) of the chassis (2) about a fourth axis (C), the first axis (A), the second axis (B), the third axis (C) and the fourth axis (D) being parallel to one another and orthogonal to the longitudinal plane of the machine (1).

2. Autonomous handling machine (1) according to claim 1, wherein the spatial detection sensor (10) is chosen from among cameras, flight time cameras, LIDARS, radars and ultrasonic sensors.

3. Autonomous handling machine (1) according to claim 1 or 2, wherein the projecting portion (11) comprises two uprights (21, 22) disposed between the two lifting arms (12, 13) respectively on either side of the longitudinal plane of the machine (1) and in which the front connecting rod (17) is pivotingly mounted about the fourth axis (C) between said uprights (21, 22).

4. Autonomous handling machine (1) according to claim 3, wherein the front connecting rod (17) comprises a curved portion (39) which has a concavity oriented upwards, such that a front portion of the front connecting rod (17), located at the front of said curved portion (39) is located between the two uprights (21, 22) of the projecting portion (11) when the boom is in the lowered extreme position.

5. Autonomous handling machine (1) according to claim 3 or 4, comprising two antifriction runners (23) which are respectively fixed on a side face of either of the uprights (21, 22), so as to be positioned between said upright (21, 22) and one of the lifting arms (12, 13) when the boom (3) is in the lowered extreme position.

6. Autonomous handling machine (1) according to any one of claims 1 to 5, further comprising a body (8) fixed on the chassis (2), said body (8) having a central reinforcement (19) in which the boom (3) is housed in the lowered extreme position.

7. Autonomous handling machine (1) according to any one of claims 1 to 6, comprising a first GPS tracking antenna (32) fixed to the apex of the projecting portion (11) and a second GPS tracking antenna (33) disposed at a distance along the longitudinal direction of the vehicle from the first GPS tracking antenna (32).

8. Autonomous handling machine (1) according to any one of claims 1 to 7, comprising:
- a tool-carrying frame (4) which is intended to receive the tool (5) and which is pivotingly mounted on a front end of the boom (2),
- a tipping cylinder (25) which is pivotingly mounted, on the one hand, on a pendulum (26) and, on the other hand, on fixing lugs (27, 28), each projecting upwards from a crossmember (15) connecting the lifting arms (12, 13), said fixing lugs being located at the front of the projecting portion (11), below the apex of the projecting portion (11) when the boom (2) is in the lowered extreme position; and
- a tipping connecting rod (29) pivotingly mounted on the pendulum (26) and on the tool-carrying frame (4).

9. Autonomous handling machine (1) according to any one of claims 1 to 8, comprising a control unit (34) equipped with means for processing the signal delivered by the spatial position sensor (10) which are configured to deliver information relating to a position of the objects in the environment of the machine, according to said signal delivered by the spatial position sensor (10), said control unit (34) being configured to control the movement of the machine and/or of the boom according to said information.

10. Autonomous handling machine (1) according to claim 9, comprising a first sensor (30) for delivering a signal representative of the relative position of the boom (3) with respect to the chassis (2), and a second sensor (31) for delivering a signal representative of the relative position of the tool-carrying frame (4) with respect to the boom (3), the control unit (34) being connected to the first sensor (30) and to the second sensor (31) and being configured to deliver a value of a first variable α1 representative of the tilt angle of the boom (3) with respect to the chassis (2) according to the signal delivered by the first sensor (30) and deliver a value of a second variable α2 representative of the tilt angle of the tool-carrying frame with respect to the boom (3).

11. Autonomous handling machine (1) according to claim 10, wherein the control unit (34) comprises, in the memory:
- a first reference value α1_{reference} and a second reference value α2_{reference}; and
- reference information representative of the position of the tool-carrying frame (4) with respect to the spatial position sensor (10) in a position in which the first variable α1 takes the first reference value α1_{reference} and the second variable α2 takes the second reference value α2_{reference};
the control unit (34) being configured to:
- control the movement of the boom (3) and of the tool-carrying frame (4) to reach a verification position in which the first variable α1 takes the first reference value α1_{reference} and the second variable α2 takes the second reference value α2_{reference};
- process the signal delivered by the spatial position sensor (10) so as to obtain verification information representative of the position of the tool-carrying frame (4) with respect to the spatial position sensor (10) in said verification position; and
- detect a malfunction in response to a discrepancy between the memorised reference information and the verification information.

12. Autonomous handling machine (1) according to claim 10 or 11, wherein the control unit (34) comprises in the memory:
- a first reference value α1_{reference}; and
- reference information representative of the position of the boom (3) with respect to the spatial position sensor (10) in a position in which the first variable α1 takes the first reference value α1_{reference};
the control unit (34) being configured to:
- control the movement of the boom (3) to reach a verification position in which the first variable α1 takes the first reference value α1_{reference};
- process the signal delivered by the spatial position sensor (10) so as to obtain verification information representative of the position of the boom (3) with respect to the spatial position sensor (10) in said verification position;
- detect a malfunction in response to a discrepancy between the memorised reference information and the verification information.
